# EUROPÄISCHE PATENTSCHRIFT

(11) **EP 0 292 774 B1**
(45) Veröffentlichungstag und Bekanntmachung des Hinweises auf die Patenterteilung: **07.11.1990**
(21) Anmeldenummer: 88107488.4
(22) Anmeldetag: 10.05.1988
(51) Int. Cl.: E06B 9/78

(54) **Rolladen für Dachfenster**
Roll-up blind for a roof window
Store à rouleau pour fenêtre de toit

(30) Priorität: 26.05.1987 DE 3717681
(43) Veröffentlichungstag der Anmeldung: 30.11.1988
(73) Patentinhaber: V. KANN RASMUSSEN INDUSTRI A/S, 2860 Soborg (DK)
(72) Erfinder: Sonderby, Svend Arne, DK-6920 Videbaek (DK)
(74) Vertreter: Meyer, Ludgerus A., Dipl.-Ing.

(56) Entgegenhaltungen:
- DE-U- 7 825 978
- DE-U- 8 610 444
- FR-A- 700 422

## Beschreibung

Die Erfindung betrifft einen Rolladen für Dachfenster, mit einem an dessen Oberteil anbringbaren Rolladenkasten, einer darin drehbar gelagerten Wickelwelle und einer mit dieser koaxial verbundenen Gurttrommel für einen zum Rauminneren führenden, gegebenenfalls mit einem Gurtwickler verbundenen Zuggurt.

Bei einem bekannten Rolladen dieser Art wird der Zuggurt von der nahe einem seitlichen Ende des Rolladenkastens angeordneten, zusammen mit der Wickelwelle drehbaren Gurttrommel durch einen im Blendrahmen des Dachfensters zusätzlich anzubringenden Gurtkanal zu einem am Blendrahmen innenseitig vorstehenden Gurtwickler geführt. Dies hat jedoch den Nachteil, daß der im Blendrahmen des Fensters vielfach erst nach dessen Einbau zu erzeugende Gurtkanal nicht hinreichend sicher gegen das Eindringen von Regenwasser und Flugschnee sowie gegen Eisbildung abgedichtet werden kann und der von dem an der Innenfläche des Blendrahmens vorstehend befestigten Gurtwickler ausgehende Zuggurt bei leicht geöffnetem Fenster nur schwer zugänglich ist.

Bei senkrecht eingebauten Fenstern, deren Dichtheit geringere Probleme als bei Dachfenstern aufweisen, ist es aus dem Deutschen Gebrauchsmuster DE-U 7 825 978 bekannt, den Zuggurt umzulenken.

Bei einer anderen aus der DE-A 2 847 127 bekannten Ausgestaltung wird der Zuggurt von der Gurttrommel durch ein außerhalb des Blendrahmens durch die Dacheindeckung geführtes Gurtrohr zu einem neben dem Gurtrohr im unteren Abschnitt des Dachfensters in die Rauminnenwand eingelassenen Gurtwickler geführt. Dabei ist jedoch die erst beim Einbau erfolgende Anbringung des vom Rolladenkasten durch die Dacheindeckung führenden Gurtrohres zeitraubend und kaum zuverlässig abdichtbar. Zudem ist seitlich neben dem eingebauten Fenster vielfach keine hinreichende Wandlfäche zum Einbau des Gurtwicklers für den an der Innenwand herunterzuführenden Zuggurt verfügbar.

Aufgabe der Erfindung ist es nun, einen Rolladen für Dachfenster der eingangs genannten Art zu schaffen, der bei unaufwendig zu fertigender Konstruktion eine zuverlässige Abdichtung ergibt und in jeder Stellung des Fensterflügels bequem bedienbar ist.

Zur Lösung dieser Aufgabe weist der Rolladen der genannten Art erfindungsgemäß die Merkmale des Patentanspruches 1 auf.

Durch die Umlenkung im Rolladenkasten kann der Zuggurt an einem in Längsrichtung der Wickelwelle um einen um eine geeignete Strecke in Richtung zur Mitte des Dachfensters verschobenen Punkt zwischen dem Blendrahmen-Oberstück und einem angrenzenden Eindeckteil direkt zu einem über dem Fenster angeordneten Gurtwickler geführt werden, so daß sich eine relativ geringe Gurtlänge ergibt und der Gurtwickler bequem zugänglich ist. Zur Nachrüstung eines bereits eingebauten Dachfensters, muß lediglich eine kleine Gurtöffnung in der Außenabdeckung des Blendrahmens angebracht und dann der Rolladenkasten außen und der Gurtwickler innen über dem Fenster montiert werden. Hierzu eignet sich insbesondere ein Gurtwickler der in der Patentanmeldung DE-A 3 717 680 beschriebenen Art.

Vorteilhafte weitere Ausgestaltungen des Rolladens sind in den Unteransprüchen beschrieben.

Wenn der Zuggurt durch eine Gurtöffnung in der Außenabdeckung des Blendrahmen-Oberstücks zwischen diesem und einem, dessen Abdeckung untergreifenden Eindeckteil direkt zu einem in die Sturzfläche bzw. ein dort angebrachtes Innenfutter eingefügten Gurtwickler verläuft und der Zuggurt somit nur eine geringe Länge besitzt, können sowohl die Gurttrommel im Rolladenkasten als auch die Gurttrommel des Gurtwicklers entsprechend geringere Abmessungen aufweisen.

Im folgenden wird eine bevorzugte Ausführungsform des Rolladens unter Bezugnahme auf die beigefügten Zeichnungen weiter erläutert. Es zeigen:
Figur 1 einen schematischen Querschnitt durch den an einem eingebauten Dachfenster montierten Rolladenkasten mit Darstellung des Zuggurtverlaufes zu einem Gurtwickler und
Figur 2 eine schematische Darstellung der Gurttrommel und der Gurtumlenkelemente im Rolladenkasten, gesehen in Richtung des Pfeiles A der Figur 1.

Der in Figur 1 dargestellte Rolladen, ist mit seinem Rolladenkasten 4 über eine mit diesem verbundene Tragschiene 5 an einem die Außenabdeckung des Blendrahmen-Oberstücks 1 eines Dachfensters bildenden Markisenkasten 3 befestigt. Im Rolladenkasten 4 ist in üblicher Weise eine Wickelwelle 6 in einer nicht dargestellten Lagervorrichtung drehbar gelagert. Die Wickelwelle 6 dient zum Aufwickeln des Rolladens 7, der bei seiner Schließbewegung aus dem Rolladenkasten 4 über einen im wesentlichen parallel zur Fensterebene verlaufenden Schlitz austritt und in bekannter Weise in nicht dargestellten Rolladen-Führungschienen geführt wird, die mit dem Rolladenkasten 4 starr oder vorzugsweise gemeinsam auswärts auslenkbar verbunden sind und zweckmäßig mit Abstandshaltern am Fensterflügel zusammenwirken, die in den Rolladen-Führungschienen verschiebbar geführt sind.

Mit der Wickelwelle 6 ist in üblicher Weise eine Gurttrommel 8 zu gemeinsamer Drehung koaxial verbunden. An der Gurttrommel 8 ist das eine Ende eines Zuggurtes 9 befestigt, der bei der Bewegung des Rolladens 7 in seine Schließstellung auf die Gurttrommel aufgewickelt wird. Durch Ziehen am Zuggurt 9 kann der geschlossene Rolladen 7 gegen die Kraft von in den Rolladen-Führungschienen angeordneten Rollfedern oder ähnlichen Federvorrichtungen auf die Wickelwelle 6 aufgewickelt werden, wobei gleichzeitig der Zuggurt 9 von der Gurttrommel 8 abgewickelt wird.

Bei der dargestellten Ausführungsform wird der von der Gurttrommel 8 tangential ausgehende Zuggurt 9 zunächst unter axialer Verdrehung seiner Gurtfläche um etwa 90_{°} über eine im Rolladenkasten 4 um eine zur Wickelwelle 6 senkrechte Drehachse verdrehbare Umlenkrolle 10 parallel zur Wickelachse 6 umgelenkt, dann durch eine im Rolladenkasten 4 angeordnete Umlenkrolle 11 mit sowohl zur Umlenkrolle 10, als auch zur Wickelwelle 6 senkrechter Drehachse unter erneuter axialer Gurtverdrehung um 90_{°} etwa parallel zur Unterwand des Rolladenkastens umgelenkt und dabei unter abermaliger axialer Gurtverdrehung über eine weitere Gurtumlenkrolle 12 mit zur Wickelwelle 6 paralleler Drehachse geführt, von wo er durch einen Gurtauslaß 4a in der Wandung des Rolladenkastens austritt und über eine am Rolladenkasten 4 vorgesehen, ebenfalls um eine zur Wickelwelle 6 parallele Drehachse verdrehbare Umlenkrolle 13 so umgelenkt wird, daß er durch eine kleine Gurtöffnung 3a im Markisenkasten 3 und einen zwischen dem Blendrahmen-Oberstück 1 und einem den Markisenkasten 3 untergreifenden Eindeckteil 2 liegenden Spalt 20 berührungsfrei einem Gurtwickler 17 zugeführt wird, der in einer Ausnehmung 16 eines an der Innenkante des Blendrahmen-Oberstücks 1 angebrachten Innenfutter-Sturzbretts 15 eingebaut ist.

Der nur schematisch dargestellte Gurtwickler 17 entspricht der in der deutschen Patentanmeldung DE-A 3 717 680 beschriebenen Konstruktion und besitzt eine in der Grundplatte angeordnete, vom Zuggurt 9 durchsetzte Griffmulde 19, eine in Gurtrichtung zum Rolladen vor dieser angeordnete Gurtklemmvorrichtung 18 mit einer vorgeschalteten Gurtführungsrolle 21 und an der gegenüberliegenden Seite der Griffmulde 19 angeordneten Gurtumlenkrollen 22 und 23, über welche der Zuggurt 9 einer nicht dargestellten, seitlich hinter der Griffmulde liegenden Gurttrommel zugeführt wird. Der Raum zwischen dem Innenfutter-Sturzbrett 15 und dem rahmenartigen Eindeckteil 2 ist in üblicher Weise mit nicht dargestelltem Wärmedämmaterial ausgefüllt. An der dem Eindeckrahmen-Oberstück 1 zugewandten Eckkante des Rolladenkastens 4 ist eine flexible Dichtungsleiste 14 angebracht, welche sich gegen den Endrand des Markisenkastens 3 überdeckend anlegt. Das von der nicht dargestellten, den Eindeckrahmen 2 übergreifenden Dacheindeckung abfließende Regenwasser, etc. kann daher nicht in den die Gurtöffnung 3a aufweisenden Raum zwischen Rolladenkasten 4 und Markisenkasten 3 eindringen. Wenn das Blendrahmen-Oberstück 1 nicht mit einem Markisenkasten 3 versehen ist, befindet sich die Gurtöffnung 3a in der üblichen Außenabdeckung des Blendrahmen-Oberstücks 1, so daß ebenfalls eine zuverlässige Abdichtung gewährleistet ist.

Wie insbesondere aus der vergleichenden Betrachtung der Figuren 1 und 2 ersichtlich ist, wird der Zuggurt 9 bei der dargestellten Ausführungsform durch die Gurtumlenkrollen 10, 11 und 12, deren Drehachsen jeweils zu denen der beiden anderen Umlenkrollen senkrecht verlaufen, jeweils unter axialer Verdrehung der Gurtfläche um etwa 90_{°} umgelenkt. Die Gurtumlenkrolle 12 könnte auch weggelassen werden, wenn man ihre Umlenkfunktion der Gurtumlenkrolle 13 direkt überträgt.

Wie Figur 2 zeigt, wird beim erfindungsgemäßen Rolladen der Austrittspunkt des Zuggurtes 9 aus dem Rolladenkasten 4 relativ zur Mittelebene der Gurttrommel 8 in Längsrichtung der Wickelwelle 6 um eine frei wählbare Strecke verlagert, so daß die Gurtöffnung 3a und der Durchtrittspunkt des Zuggurtes 9 durch den Spalt 20 an der jeweils gewünschten Stelle zwischen den Blendrahmen-Seitenstücken erfolgt und der Gurtwickler 17 dementsprechend in einem hinreichenden horizontalen Abstand von den Seitenteilen des Innenfutters angebracht werden kann, was eine bequeme Bedienung erleichtert.

Bei einer abgewandelten, nicht dargestellten Konstruktion kann der Zuggurt 9 von der Gurttrommel 8 auf der gegenüberliegenden, der Tragschiene 5 zugewandten Seite von der Gurttrommel 8 tangential fensterauswärts abgezogen und unter axialer Gurtverdrehung über eine kurz vor dem Austrittsschlitz des Rolladens 7 angeordnete, zur Umlenkrolle 10 parallele Umlenkrolle parallel zur Wickelwelle 6 umgelenkt und dann ohne axiale Gurtverdrehung um eine weitere, parallele Gurtumlenkrolle längs der an die Tragschiene 5 angrenzenden Wandung des Rolladenkasten 4 zurückgelenkt und unter erneuter axialer Gurtverdrehung durch einen geeigneten Gurtauslaß unmittelbar der Gurtumlenkrolle 13 zugeführt werden.

Der vorstehend anhand einer bevorzugten Ausführungsform erläuterte Rolladen kann vom Fachmann je nach den Anforderungen des Einzelfalles in verschiedener Weise zweckentsprechend abgewandelt werden, wobei insbesondere die Abmessungen des Rollenkastens 4, die Anordung, Ausbildung und Ausrichtung der darin vorgesehenen Gurtumlenkelemente und des Gurtauslasses 4a so auf die Ausbildung des Dachfensters und dessen Gurtöffnung 3a abgestimmt werden sollen, daß außer der gewünschten Verlagerung der Gurtaustrittspunktes in Längsrichtung der Wickelwelle 6 eine gut abdichtende, störungsfreie Zuggurtführung zu einem dicht neben dem Blendrahmen-Oberstück angebrachten Gurtwickler ermöglicht wird.

## Patentansprüche

1. Rolladen für Dachfenster, mit einem an dessen Oberteil anbringbaren Rolladenkasten, einer darin drehbar gelagerten Wickelwelle und einer mit dieser koaxial verbundenen Gurttrommel für einen zum Rauminneren führenden, gegebenenfalls mit einem Gurtwickler verbundenen Zuggurt, dadurch gekennzeichnet, daß
a) im Rolladenkasten (4) mindestens ein erstes Gurtumlenkelement (10) zum Umlenken des von der Gurttrommel (8) ausgehenden Zuggurtes (9) in eine zur Wickelwelle (6) im wesentlichen parallele Richtung, und
b) mindestens ein zweites Gurtumlenkelement (11) zum weiteren Umlenken des Zuggurtes (9) in eine zur Mittelebene der Gurttrommel (8) im wesentlichen parallele Richtung angeordnet sind und
c) mindestens ein drittes Gurtumlenkelement (13) zum Umlenken des Zuggurtes (9) in eine zur Austrittsebene des Rolladens (7) aus dem Rolladenkasten (4) im wesentlichen senkrecht fensterwärts verlaufende Richtung vorgesehen ist, das
d) am Rolladenkasten (4) so angeordnet ist, daß
der Zuggurt (9) in der Einbaustellung durch eine in der Außenabdeckung (3) des Blendrahmen-Oberstücks (1) angebrachte Gurtöffnung (3a) zwischen diesem und einem dessen Außenabdeckung (3) untergreifenden Eindeckteil (2) einwärts hindurchführbar ist.

2. Rolladen nach Anspruch 1, dadurch gekennzeichnet, daß ein den von der Gurttrommel (8) tangential fensterwärts ausgehenden Zuggurt (9) unter axialer Gurtverdrehung etwa rechtwinklig umlenkendes erstes Gurtumlenkelement (10), ein den Zuggurt (9) unter erneuter axialer Gurtverdrehung in eine zur Austrittsrichtung des Rolladens (7) im wesentlichen parallele Richtung umlenkendes zweites Gurtumlenkelement (11) und mindestens ein den Zuggurt (9) unter abermaliger axialer Gurtverdrehung umlenkendes drittes Gurtumlenkelement (12,13) vorgesehen sind.

3. Rolladen nach Anspruch 1 oder 2, dadurch gekennzeichnet, daß mindestens ein Gurtumlenkelement als drehbar gelagerte Gurtumlenkrolle (10 bis 13) ausgebildet ist.

4. Rolladen nach Anspruch 3, dadurch gekennzeichnet, daß drei voneinander hinreichend beabstandete Gurtumlenkrollen (10,11,13) mit jeweils zu den Drehachsen der beiden anderen im wesentlichen senkrechten Drehachsen vorgesehen sind.

5. Rolladen nach Anspruch 3 oder 4, dadurch gekennzeichnet, daß mindestens eine Gurtumlenkrolle (10 bis 13) eine im Längsschnitt konkav gekehlte Umfangsfläche mit dem Abspringen des Zuggurts (9) entgegenwirkender Durchmesservergrößerung zu den Rollenenden aufweist.

6. Rolladen nach einem der Ansprüche 3 bis 5, dadurch gekennzeichnet, daß die Drehachse mindestens einer Gurtumlenkrolle (10 bis 13) unter einem vorbestimmten Winkel gegen die Senkrechte zu einer etwa den die Mittellinien der dazugehörigen Abschnitte des Zuggurts (9) entsprechenden Ebene geneigt ist.

7. Rolladen nach einem der Ansprüche 1 bis 6, dadurch gekennzeichnet, daß mindestens ein Gurtumlenkelement unverdrehbar mit einer starren Gleitfläche ausgebildet ist.

8. Rolladen nach Anspruch 7, dadurch gekennzeichnet, daß mindestens ein Gurtumlenkelement als vom Zuggurt (9) durchsetzter Umlenkring mit torusartig gerundeter Gleitfläche ausgebildet ist.

9. Rolladen nach einem der Ansprüche 1 bis 8, dadurch gekennzeichnet, daß im Rolladenkasten (4) zwischen der zweiten und dritten Gurtumlenkrolle (11,13) eine weitere Gurtumlenkrolle (12) mit zur dritten Gurtumlenkrolle (13) paralleler Drehachse angeordnet ist.

10 Rolladen nach einem der Ansprüche 1 bis 9, dadurch gekennzeichnet, daß an dem in der Einbaustellung dem Blendrahmen-Oberstück (1) gegen- übediegenden Bereich des Rolladenkastens (4) eine sich gegen die Außenabdeckung (3) des Blendrahmen-Oberstücks (1) anlegende Dichtung (14) angeordnet ist.

11. Rolladen nach einem der Ansprüche 1 bis 10, dadurch gekennzeichnet, daß das dritte Gurtumlenkelement (13) am Rolladenkasten (4) so angeordnet ist, daß es in der Einbaustellung den Zuggurt (9) durch die Gurtöffnung (3) unmittelbar einem an der Innenseite des Spalts (20) zwischen dem Blendrahmen-Oberstück (1) und dem Eindeckteil (2) über dem Dachfenster anzubringenden Gurtwickler (17) zuführt.

12. Rolladen nach einem der Ansprüche 1 bis 11, dadurch gekennzeichnet, daß das dritte Gurtumlenkelement (13) den Zuggurt (9) einem in Innenfutter (15) einzufügenden Gurtwickler (17) mit einer vom Zuggurt (9) durchsetzten Griffmulde (19), einer dieser in Gurtrichtung zum Rolladen (7) vorgeschalteten Gurtklemmvorrichtung (18) sowie einer der Griffmulde (19) nachgeschalteten, durch Federkraft in Aufwickelrichtung vorgespannten Gurtwickeltrommel zuführt.

13. Rolladen nach Anspruch 12, dadurch gekennzeichnet, daß der Gurtwickler (17) mindestens eine der Gurtklemmvorrichtung (18) in Gurtrichtung zum Rolladen (7) vorgeschaltete Gurtführungsrolle (21) aufweist.

14. Rolladen nach Anspruch 12 oder 13, dadurch gekennzeichnet, daß die Gurtwickeltrommel des Gurtwicklers (17) seitlich neben der Griffmulde (19) angeordnet ist und der Zuggurt (9) über mindestens eine an der von der Gurtklemmvorrichtung (18) abgewandten Seite der Griffmulde (19) angeordnete Gurtumlenkrolle (22,23) schräg zu einer zwischen der Griffmulde (19) und der Gurtwickeltrommel gelagerten Gurtführungsrolle geführt ist.

## Revendications

1. Store à rouleau pour fenêtre de toit, comportant un boîtier à store qui se fixe à la partie supérieure de la fenêtre de toit, boîtier dans lequel est monté à rotation un cylindre d'enroulement et un tambour d'enroulement de sangle coaxialement au cylindre, pour recevoir une sangle passant à l'intérieur de l'habitation et reliée le cas échéant à un enrouleur de sangle, store à rouleau caractérisé en ce que:
a) dans le boîtier (4) du store, il y a au moins un premier élément de renvoi de sangle (10) pour renvoyer la sangle (9) partant du tambour d'enroulement (8) selon une direction essentiellement parallèle au cylindre d'enroulement (6),
b) au moins un second élément de renvoi de sangle (11) pour dévier une nouvelle fois la sangle (9) dans une direction essentiellement parallèle au plan médian du tambour d'enroulement (8), et
c) au moins un troisième élément de renvoi de sangle (13) pour renvoyer la sangle (9) dans une direction essentiellement perpendiculaire en direction de la fenêtre au plan de sortie du store à rouleau (7) du boîtier (4),
d) il est prévu sur le boîtier (4) du store à rouleau de manière qu'en position de montage, la sangle (9) passe par un orifice (3a) prévu dans l'élément de recouvrement extérieur (3) de la partie supérieure (1) du dormant, pour passer entre cet élément supérieur et un élément d'entourage (2) venant entre l'élément supérieur et son recouvrement extérieur (3) pour passer à l'intérieur.

2. Store à rouleau selon la revendication 1, caractérisé par un premier élément de renvoi de sangle (10) pour dévier la sangle (9) partant tangentiellement du tambour d'enroulement (8) vers la fenêtre, en effectuant une torsion de la sangle, sensiblement à angle droit, un second élément de renvoi de sangle (11) qui renvoie la sangle (9) avec une nouvelle torsion axiale de la sangle dans une direction essentiellement parallèle à la direction de sortie du store à rouleau (7) et au moins un troisième élément de renvoi de sangle (12, 13) qui renvoie la sangle (9) avec plusieurs torsions axiales.

3. Store à rouleau selon les revendications 1 ou 2, caractérisé en ce qu'au moins un élément de renvoi de sangle est en forme de galet de renvoi de sangle (10-13) monté à rotation.

4. Store à rouleau selon la revendication 3, caractérisé en ce qu'il comporte trois galets de renvoi de sangle (10, 11, 13) suffisamment distants les uns des autres et ayant des axes de rotation essentiellement perpendiculaires les uns aux autres.

5. Store à rouleau selon la revendication 3 ou 4, caractérisé en ce qu'au moins un galet de renvoi (10-13) présente une surface périphérique à gorge concave à coupe longitudinale et un diamètre augmenté pour s'opposer au dégagement de la sangle (9), vers les extrémités du galet.

6. Store à rouleau selon l'une des revendications 3 à 5, caractérisé en ce que l'axe de rotation d'au moins un galet de renvoi de sangle (10-13) est incliné selon un angle prédéterminé par rapport à la perpendiculaire à un plan correspondant sensiblement aux axes médians des segments correspondants de la sangle (9).

7. Store à rouleau selon l'une des revendications 1 à 6, caractérisé en ce qu'au moins un élément de renvoi de sangle est non rotatif et est constitué par une surface de glissement rigide.

8. Store à rouleau selon la revendication 7, caractérisé en ce qu'au moins un élément de renvoi de sangle est réalisé sous forme d'anneau de renvoi traversé par la sangle (9) avec une surface de glissement arrondie en forme de tore.

9. Store à rouleau selon l'une des revendications 1 à 8, caractérisé en ce que dans le boîtier (4) du store entre le second et le troisième galet de renvoi (11, 13), il est prévu un autre galet de renvoi de sangle (12) d'axe de rotation parallèle au troisième galet de renvoi de sangle (13).

10. Store à rouleau selon l'une des revendications 1 à 9, caractérisé en ce que dans la zone du boîtier (4) du store en regard de la partie supérieure (1) du dormant en position de montage, il est prévu un joint (14) s'appliquant contre le recouvrement extérieur (3) de l'élément supérieur (1) du dormant.

11. Store à rouleau selon l'une des revendications 1 à 10, caractérisé en ce que le troisième élément de renvoi de sangle (13) est prévu sur le boîtier (4) du store à rouleau pour qu'en position de montage, cet élément fasse passer la sangle (9) par l'orifice de sangle (3), directement dans une fente (20) du côté intérieur, directement entre l'élément supérieur (1) du dormant et un élément de recouvrement (2) vers l'enrouleur de sangle (17) à fixer à la fenêtre de toit.

12. Store à rouleau selon l'une des revendications 1 à 11, caractérisé par un enrouleur de sangle (17) dans lequel passe la sangle (9) logée dans l'habillage intérieur (15) et comporte une poignée (19) traversée par la sangle (9), poignée qui est précédée par un dispositif de pincement de sangle (18) en direction du store à rouleau (7), et comporte en aval de la poignée en creux (19) un tambour d'enroulement de sangle précontraint par un ressort dans le sens de l'enroulement.

13. Store à rouleau selon la revendication 12, caractérisé en ce que l'enrouleur de sangle (17) comporte au moins un galet de guidage de sangle (21) en amont du dispositif de pincement de sangle (18) en direction du store à rouleau (7).

14. Store à rouleau selon la revendication 12 ou 13, caractérisé en ce que le tambour d'enroulement de l'enrouleur de sangle (17) est prévu à côté de la poignée en creux (19) et la sangle (9) est guidée pardessus au moins un galet de renvoi de sangle (22, 23) prévu du côté de la poignée en creux (19), opposé au dispositif de pincement (18), de manière inclinée vers un galet de guidage de sangle prévu entre la poignée en creux (19) et le tambour d'enroulement de sangle.

## Claims

1. Roll-up blind for a roof window with a roll-up blind casing capable of being attached to the upper part of said roof window, a winding shaft rotatably located within said casing and a belt pulley coaxially connected with said winding shaft for a pull belt leading to the inside of the room and possibly connected with a belt winder, characterised in that
a) in roll-up blind casing (4) at least one first belt deflecting element (10) for deflecting pull belt (9) emanating from belt pulley (8) in a direction substantially parallel to winding shaft (6), and
b) at least one second belt deflecting element (11) for further deflecting of pull belt (9) in a direction substantially parallel to the centre plane of belt pulley (8) are arranged, and
c) at least one third belt deflecting element (13) for deflecting pull belt (9) in a direction substantially vertical to the exit plane of roll-up blind (7) from roll-up blind casing (4) and extending towards the window is provided, this being
d) so arranged on roll-up blind casing (4) as to enable pull belt (9) in the installed position to be guided through a belt opening (3a) in outer cladding (3) of upper part (1) of the blind frame inward between the latter and a roofing part (2) passing below its outer cladding (3).

2. Roll-up blind according to claim 1, characterised in that a first belt deflecting element (10) deflecting pull belt (9), which passes from belt pulley (8) tangentially towards the window, approximately at a right angle subject to axial belt torsion, a second belt deflecting element (11) deflecting pull belt (9) subject to further axial belt torsion in a direction substantially parallel to the exit direction of roll-up blind (7), and at least one third belt deflecting element (12, 13) deflecting pull belt (9) subject to yet further axial belt torsion are provided.

3. Roll-up blind according to claim 1 or 2, characterised in that at least one belt deflecting element is designed as a rotatably located belt deflecting roller (10 to 13).

4. Roll-up blind according to claim 3, characterised in that three belt deflecting rollers (10, 11, 13) adequately spaced in relation to one another and with axes of rotation each substantially perpendicular to the axes of rotation of the two others are provided.

5. Roll-up blind according to claim 3 or 4, characterised in that at least one belt deflecting roller (10 to 13) has a peripheral face concavely recessed in longitudinal section with a diameter increasing towards the roller ends so as to avoid disengagement of pull belt (9).

6. Roll-up blind according to one of claims 3 to 5, characterised in that the axis of rotation of at least one belt deflecting roller (10 to 13) is inclined by a predetermined angle in relation to the perpendicular of a plane approximately corresponding to the centre lines of the appropriate sections of pull belt (9).

7. Roll-up blind according to one of claims 1 to 6, characterised in that at least one belt deflecting element is designed in non-rotatable manner with one rigid sliding face.

8. Roll-up blind according to claim 7, characterised in that at least one belt deflecting element is designed as a deflecting ring with a toroidally rounded sliding face, pull belt (9) passing through said deflecting ring.

9. Roll-up blind according to one of claims 1 to 8, characterised in that in roll-up blind casing (4) a further belt deflecting roller (12) with an axis of rotation parallel to the third belt deflecting roller (13) is arranged between second and third belt deflecting rollers (11, 13).

10. Roll-up blind according to one of claims 1 to 9, characterised in that a seal (14) abutting the outer cladding (3) of upper part (1) of the blind frame is arranged on the part of roll-up blind casing (4) which in the installed position is opposite upper part (1) of the blind frame.

11. Roll-up blind according to one of claims 1 to 10, characterised in that the third belt deflecting element (13) is so arranged on roll-up blind casing (4) as to guide in the installed position pull belt (9) through belt opening (3) directly to a belt winder to be fitted above roof window on the inside of gap (20) between upper part (1) of the blind frame and roofing part (2).

12. Roll-up blind according to one of claims 1 to 11, characterised in that the third belt deflecting element (13) guides pull belt (9) to a belt winder (17), which is to be installed in inner lining (15), said belt winder having a handle recess (19) through which passes pull belt (9), a belt clamping device (18) before said handle recess in the direction in which the belt travels to roll-up blind (7), and a belt winding pulley located after handle recess (19) and prestressed by spring force in the wind-up direction.

13. Roll-up blind according to claim 12, characterised in that belt winder (17) has at least one belt guide roller (21) located before belt clamping device (18) in the belt travels to roll-up blind (7).

14. Roll-up blind according to claim 12 or 13, characterised in that the belt winding pulley of belt winder (17) is arranged laterally next to handle recess (19), and in that pull belt (9) is guided via at least one belt deflecting roller 22/23 arranged on the side of handle recess (19) facing away from belt clamping device (18) obliquely to a belt guide roller located between handle recess (19) and the belt winding pulley.
